# EUROPÄISCHE PATENTSCHRIFT

(11) **EP 2 525 926 B1**
(45) Veröffentlichungstag und Bekanntmachung des Hinweises auf die Patenterteilung: **11.12.2013**
(21) Anmeldenummer: 10740687.8
(22) Anmeldetag: 11.08.2010
(51) Int. Cl.: B21D 22/14, B21D 53/28

(54) **VERFAHREN ZUR HERSTELLUNG EINES ROTATIONSSYMMETRISCHEN GETRIEBETEILES**
METHOD FOR PRODUCING A ROTATIONALLY SYMMETRICAL DRIVE PART
PROCÉDÉ DE FABRICATION D'UNE PARTIE DE TRANSMISSION À SYMÉTRIE DE RÉVOLUTION

(30) Priorität: 18.01.2010 DE 102010004932
(43) Veröffentlichungstag der Anmeldung: 28.11.2012
(73) Patentinhaber: WF Maschinenbau- und Blechformtechnik GmbH & Co. KG, 48324 Sendenhorst (DE)
(72) Erfinder: FRIESE, Udo, 59227 Ahlen (DE); OHLSCHER, Heiko, 48324 Sendenhorst (DE)
(74) Vertreter: Specht, Peter
(86) Internationale Anmeldenummer: PCT/EP2010/061692
(87) Internationale Veröffentlichungsnummer: WO 2011/085829

(56) Entgegenhaltungen:
- DE-A1- 19 511 963
- DE-A1- 19 620 812
- JP-A- 2009 195 916

## Beschreibung

Die Erfindung betrifft ein Verfahren zur Herstellung eines rotationssymmetrischen Getriebeteiles gemäß dem Oberbegriff des Anspruchs 1.

Derartighergestellte Getriebeteile finden in unterschiedlichen Anwendungsbereichen Verwendung, beispielsweise als Starterkränze in Kraftfahrzeugen.

Dabei weist ein solcher Starterkranz einen umlaufenden, mit axial ausgerichteten Zähnen versehenen Zahnkranz auf, an den sich ein radial zur Mittelachse hin erstreckender Flansch anschließt. Die bislang eingesetzten Starterkränze sind entweder einstückig aus einer Ronde oder durch Anschweißen des separat gefertigten Zahnkranzes am ebenfalls separaten Flansch, hergestellt.

Aus der EP 1 697 066 B1 ist ein Verfahren zur Herstellung eines solchen Getriebeteiles bekannt, das aus einer Blechronde als Halbzeug im Drückverfahren hergestellt ist, bei dem die erforderliche Formgebung durch Drücken/Umformen des Materials erfolgt.

Zur Herstellung des umfänglichen, den Randbereich des Getriebeteiles bildenden Mantelteiles, in das nachfolgend die axial ausgerichteten Zähne zur Bildung des Zahnkranzes eingebracht werden, wird die Ronde durch Materialverdickung am Außenrand mittels einer oder mehrerer Drückrolle verformt, unter gleichzeitiger Dickenveränderung der Ronde.

Allerdings ist das bekannte Verfahren mit einigen Nachteilen behaftet, die einer optimalen Fertigung entgegenstehen.

Hierzu zählt u.a. der bei der Herstellung der Ronde als Halbzeug anfallende Verschnitt durch das Ausschneiden der Ronde aus einer Blechtafel und das Einbringen einer Mittenöffnung. Da solche Getriebeteile als Massenprodukte in Serienfertigung hergestellt werden, kommt der Optimierung des Materialverbrauchs eine ebenso hohe Bedeutung zu wie einer Optimierung der Fertigung selbst.

Bei einem Einsatz der genannten Ronde muss das außenseitige Mantelteil durch eine Randverdickung hergestellt werden, wozu im Drückverfahren mittels Kaltverformung Material aus der Ronde in den äußeren Randbereich gedrückt wird.

Allerdings ist dies sowohl hinsichtlich der Fertigungskosten, resultierend aus den Bearbeitungszeiten, wie auch hinsichtlich der erforderlichen Fertigungsqualität unbefriedigend, da es im letzteren Fall am Innenumfang des Mantelteiles zu Falten- und/oder Rissbildungen kommen kann, mit der Folge einer entsprechenden Ausschussquote, die sich naturgemäß ungünstig auf die Kostenstruktur auswirkt.

In der DE 196 20 812 A1 ist ein Verfahren zur Herstellung eines rotationssymmetrischen Getriebeteiles geoffenbart, bei dem eine konische Vorform zur Ausbildung des Flansches mittels einer Drückrolle hergestellt wird.

Der Erfindung liegt die Aufgabe zugrunde, ein Verfahren der gattungsgemäßen Art so weiterzuentwickeln, dass eine einfachere und kostengünstigere Herstellung bei verbesserter Produktqualität möglich ist.

Diese Aufgabe wird durch ein Verfahren mit den Merkmalen des Anspruchs 1 gelöst.

Der ringförmige Rohling, der das Halbzeug, also das Ausgangsprodukt für das herzustellende Getriebeteil bildet, kann aus einem geschweißten Flacheisen, einem Rohrabschnitt, einem geschmiedeten oder ringgewalzten Vorprodukt bestehen, dessen Wanddicke im Wesentlichen der Dicke des Mantelteiles des fertigen Getriebeteiles entspricht, in das, bei Herstellung eines Starterkranzes, eine Außenverzahnung eingebracht wird.

Bei Einsatz eines geschweißten Ringes erfolgt zunächst eine Kalibrierung des Rohlings, um eine ausreichende Rundheit zu erreichen.

Der erfindungsgemäß anzuformende Flansch schließt sich an das Mantelteil an und wird bevorzugt durch Drücken mittels mindestens einer Drückrolle, ausgehend von der Dicke des Mantelteiles, radial nach innen gedrückt bzw. umgeformt, unter Wandverdünnung.

Dabei kann die Anformung des Flansches in mehreren Arbeitsschritten erfolgen, z.B. zunächst durch Anformen einer kegelstumpfförmigen Kontur an den ringförmingen Rohling mittels eines Presswerkzeugs, und anschließendes Drücken/Umformen in Richtung der Mittelachse des Getriebeteiles mittels der Drückrolle, bei gleichzeitiger Verdünnung der Flanschwandung.

Je nach Bedarf können unterschiedliche Wanddicken über die Kontur des Flansches ausgebildet werden, die kontinuierlich im Sinne eines Keiles oder abgestuft verlaufen. Denkbar ist auch, durch das Drücken/Umformen eine Nabe im Zentrum des Flansches anzuformen. Ferner kann, insbesondere bei einer sehr komplexen Flanschkontur, die endgültige Kontur durch ein Presswerkzeug hergestellt werden.

Mithilfe der Drückrolle können im Übrigen auch unterschiedliche Wanddicken des Flansches hergestellt werden, je nach Zustellung der Drückrolle sowohl in axialer wie auch in radialer Richtung des Getriebeteiles, so dass unterschiedliche Dicken und Konturen des Flansches problemlos herstellbar sind.

Da als Rohling ein im Wesentlichen zylindrisches Formteil eingesetzt wird, gegenüber dem Stand der Technik, bei dem eine Ronde zum Einsatz kommt, erfolgt die Fertigung quasi abfallfrei, wodurch sich naturgemäß erhebliche Kostenvorteile ergeben, insbesondere deshalb, weil solche Getriebeteile, wie erwähnt, als Serienartikel in großen Stückzahlen hergestellt werden.

Da eine Randverdickung zur Herstellung des Mantelteiles nun nicht mehr erforderlich ist, da das Mantelteil in seiner Dicke der Dicke des Ausgangsmaterials entspricht, werden auch die beschriebenen Nachteile der Falten- und/oder Rissbildung bei einer Verdickung des Mantelteiles vermieden, wodurch sich eine Reduzierung der Ausschussquote und damit einhergehend eine Optimierung der Herstellungskosten ergibt.

Weitere vorteilhafte Ausbildungen der Erfindung sind in den Unteransprüchen gekennzeichnet.

Das erfindungsgemäße Verfahren wird nachfolgend anhand der beigefügten Zeichnungen nochmals beschrieben.

Es zeigen:
- Figuren 1-4: unterschiedliche Verfahrensschritte, jeweils in einer geschnittenen Seitenansicht einer Vorrichtung zur Durchführung des Verfahrens sowie eines Getriebeteiles.

In der Figur 1 ist ein ringförmiger Rohling 1 erkennbar, der zu einem rotationssymmetrischen Getriebeteil 2, insbesondere einem Starterkranz, verformt wird, wie er in der Figur 4 als Fertigprodukt schematisch dargestellt erkennbar ist.

Dieser Rohling 1 ist in ein Werkzeugfutter 7 (Figur 2) einer Vorrichtung zur Durchführung des Verfahrens mit einem Abschnitt, der beim Fertigprodukt (Figur 4) ein Mantelteil 3 bildet, gehalten, während ein anderer Teil über das Werkzeugfutter 7 vorsteht, aus dem dann ein radial verlaufender Flansch 4 gebildet wird.

Eine Vorverformung des Getriebeteiles 2 erfolgt mittels eines Presswerkzeuges 5, mit dem der aus dem Werkzeugfutter 7 hervorstehende Teil des Rohlings 1 zunächst zu einem Konus verformt wird, wie dies in der Figur 2 erkennbar ist. Dabei wird das Presswerkzeug 5 axial gegen den zylindrischen, auskragenden Abschnitt des Rohlings 1 gepresst.

In einem folgenden Arbeitsschritt, wie er in der Figur 3 gezeigt ist, wird mittels einer radial und axial zustellbaren Drückrolle 6 der Flansch 4 ausgeformt, der sich radial zur Mittelachse hin erstreckt, rechtwinklig zum Mantelteil 3.

Durch axiale Zustellung kann eine Stufenprofilierung des Flansches 4 erreicht werden, wie sie in der Figur 4 erkennbar ist.

Durch spanende oder spanlose Bearbeitung kann die Außenseite des Mantelteiles 3 mit beispielsweise einer Außenverzahnung versehen werden.

Beim Drücken mittels der Drückrolle 6 wird das als Halbzeug vorliegende Vorprodukt entsprechend der Figur 2 in Rotation versetzt, während die freidrehende Drückrolle 6 radial und axial zugestellt wird.

Im Folgenden kann an den Flansch 4, ebenfalls durch Drücken eine konzentrische, axial ausgerichtete Nabe angeformt werden.

## Patentansprüche

1. Verfahren zur Herstellung eines einstückigen, rotationssymmetrischen Getriebeteiles, insbesondere eines Starterkranzes, mit einem außenseitigen Mantelteil (3), an den sich ein in seiner Dicke dazu unterschiedlicher, abgewinkelter, zur Mittelachse ausgerichteter Flansch (4) anschließt, **dadurch gekennzeichnet, dass** der Flansch (4) durch Umformen eines umfänglichen Abschnitts eines ringförmigen Rohlings (1) und unter Wandverdünnung im Drückverfahren hergestellt wird, wobei vor dem Drücken des Flansches (4) der ringförmige Rohling (1) mit einem Presswerkzeug (5) zu einer konischen Vorform ausgebildet wird.

2. Verfahren nach Anspruch 1, **dadurch gekennzeichnet, dass** mittels mindestens einer Drückrolle (6) unterschiedliche Dicken und/oder Konturen des Flansches (4) hergestellt werden.

3. Verfahren nach Anspruch 1 oder 2, **dadurch gekennzeichnet, dass** an den Flansch (4) durch Kaltverformen eine konzentrische Nabe angeformt wird.

4. Verfahren nach einen der vorhergehenden Ansprüche, **dadurch gekennzeichnet, dass** die endgültige Kontur des Flansches durch ein Presswerkzeug hergestellt wird.

5. Verfahren nach einen der vorhergehenden Ansprüche, **dadurch gekennzeichnet, dass** der ringförmige Rohling (1) vor dem Umformen kalibriert wird.

## Claims

1. Method for producing a single-piece, rotationally symmetrical drive part, in particular a starter ring, with an external casing part (3) which is adjoined by an angled flange (4), the thickness of which differs with respect thereto, and which is aligned with respect to the centre axis, **characterized in that** the flange (4) is produced by deforming a circumferential section of an annular blank (1) and with wall reduction by spinning, wherein, before the spinning of the flange (4), the annular blank (1) is developed with a pressing tool (5) into a conical preform.

2. Method according to Claim 1, **characterized in that** different thicknesses and/or contours of the flange (4) are produced by means of at least one spinning roller (6).

3. Method according to Claim 1 or 2, **characterized in that** a concentric hub is integrally formed on the flange (4) by cold deformation.

4. Method according to one of the preceding claims, **characterized in that** the final contour of the flange is produced by a pressing tool.

5. Method according to one of the preceding claims, **characterized in that** the annular blank (1) is calibrated before the deformation.

## Revendications

1. Procédé de fabrication d'une pièce de transmission en une seule pièce présentant une symétrie de rotation, en particulier d'une couronne de volant comprenant une pièce enveloppe (3) situé côté extérieur à laquelle se raccorde une bride coudée (4) orientée vers l'axe médian, ayant une épaisseur différente,
**caractérisé en ce que**
la bride (4) est fabriquée par déformation d'une section périphérique d'une ébauche annulaire (1) et par diminution de ses parois sous pression, selon lequel, avant de comprimer la bride (4) on réalise une préforme conique de l'ébauche annulaire (1) à l'aide d'un outil de compression (5).

2. Procédé conforme à la revendication 1,
**caractérisé en ce qu'**
au moyen d'au moins un rouleau presseur (6) on obtient des épaisseurs et/ou des contours différents de la bride (4).

3. Procédé conforme à la revendication 1 ou 2,
**caractérisé en ce que**
l'on forme un moyeu concentrique sur la bride (4) par déformation à froid.

4. Procédé conforme à l'une des revendications précédentes,
**caractérisé en ce que**
l'on obtient le contour final de la bride au moyen d'un outil presseur.

5. Procédé conforme à l'une des revendications précédentes,
**caractérisé en ce que**
l'ébauche annulaire (1) est calibrée avant la déformation.
